# EUROPÄISCHE PATENTSCHRIFT

(11) **EP 0 605 815 B1**
(45) Veröffentlichungstag und Bekanntmachung des Hinweises auf die Patenterteilung: **12.11.1997**
(21) Anmeldenummer: 93120099.2
(22) Anmeldetag: 14.12.1993
(51) Int. Cl.: E04B 1/00

(54) **Bauelement zur Wärmedämmung bei Gebäuden**
Construction element for the heat insulation of buildings
Elément de construction pour l'isolation thermique de bâtiments

(30) Priorität: 07.01.1993 DE 4300181
(43) Veröffentlichungstag der Anmeldung: 13.07.1994
(73) Patentinhaber: SCHÖCK BAUTEILE GmbH, D-76534 Baden-Baden (DE)
(72) Erfinder: Krüger, Harald, CH-6301 Zug (CH); Hirn, Rolf, D-76456 Kuppenheim (DE); Schnepf, Mario, D-76530 Baden-Baden (DE)
(74) Vertreter: Brommer, Hans Joachim, Dr.-Ing.

(56) Entgegenhaltungen:
- EP-A- 0 110 030
- EP-A- 0 338 972
- DE-A- 3 403 537
- DE-A- 4 033 505

## Beschreibung

Die Erfindung betrifft ein Bauelement zur Wärmedämmung zwischen einem Gebäude und einem vorkragenden Außenteil wobei das Bauelement aus einem dazwischen zu verlegenden Isolierkörper mit integrierten metallischen Bewehrungsstäben, die sich quer zum Isolierkörper durch diesen hindurch erstrecken und beidseits vorstehen, besteht.

Derartige Bauelemente gestatten es, vorkragende Betonteiinsbesondere Balkonplatten, mit der entsprechenden Zwischendecke eines Gebäudes zu verbinden, wobei die sonst üblichen Kältebrücken weitestgehend eliminiert werden. Derartige Bauelemente setzen sich daher in der Praxis immer stärker durch und sind inzwischen in zahlreichen Ausführungsformen bekannt (etwa aus DE-A-4 033 505). Im allgemeinen ist jeder Isolierkörper mit mehreren horizontal durchlaufenden Zug- und Druckstäben und gegebenenfalls noch mit Querkraftstäben bestückt, wobei die Anzahl der Bewehrungsstäbe von der Länge des Isolierkörpers und von den zwischen den anschließenden Betonbauteilen zu übertragenden Kräften abhängig ist. Dabei stehen insbesondere die Zugstäbe relativ weit aus dem Isolierkörper vor, damit eine ausreichende Überdeckung mit der Anschlußbewehrung der beidseits zu betonierenden Bauteile gewährleistet ist. An ihren Enden sind die Zugstäbe meist mit einem gemeinsamen Querstab verschweißt, um ihre Position relativ zueinander und relativ zum Isolierkörper zu fixieren.

Der vorliegenden Erfindung liegt die Aufgabe zugrunde, den Isolierkörper des Bauelements hinsichtlich seiner Gebrauchseigenschaften und seiner Herstellungskosten weiter zu optimieren.

Diese Aufgabe wird erfindungsgemäß dadurch gelöst, daß der Isolierkörper zumindest eine lediglich mit ihm und den Bewehrungstäben fest verbundene Leiste aufweist, die aus einem härteren Material als der Isolierkörper besteht und die an ihren den zu betonierenden Bauteilen zugewandten Seiten Ausnehmungen aufweist, und daß in diesen Ausnehmungen die Zug- und/ocer die Druckstäbe fixiert sind.

Durch diese Gestaltung übernimmt das erfindungsgemäße Bauelement selbst die Lagefixierung der Bewehrungsstäbe und auf das bisher notwendige Anschweißen oder Verrödeln von Querstäben kann verzichtet werden. Dadurch verringert sich nicht nur der Herstellungsaufwand, sondern es wird auch die Verlegung auf der Baustelle erleichtert, weil die Querstäbe häufig der Anschlußbewehrung für die angrenzenden Betonbauteile im Weg standen.

Durch die Erfindung ist es sogar möglich, daß die bauseitige Bewehrung komplett verlegt wird und die Isolierkörper erst nachträglich eingesetzt werden. Dies ergibt eine erhebliche Rationalisierung und Kosteneinsparung für den Anwender.

Die Leisten, die zur Lagesicherung der Bewehrungsstäbe am Isolierkörper dienen, können aus einzelnen in Längsrichtung des Isolierkörpers aufeinanderfolgenden Elementen bestehen, die jeweils im Bereich eines Bewehrungsstabes angeordnet sind. Im allgemeinen empfiehlt es sich aber, jeweils eine durchgehende Leiste im oberen und im unteren Bereich des Isolierkörpers zur getrennten Fixierung der Zug- bzw. der Druckstäbe anzuordnen, weil man dadurch eine stabilere Verbindung zwischen den Bewehrungsstäben und dem Isolierkörper erhält.

Besonders günstig ist es dabei, wenn die Ausnehmungen in den genannten Leisten als Schlitze ausgebildet sind, in denen die Zug- oder Druckstäbe verrastet werden können. Diese Schlitze können geradlinig vertikal verlaufen; zweckmäßig ist es aber, wenn jedenfalls am Ende des Schlitzes ein schräger bis etwa horizontaler Verlauf vorliegt, weil die Zug- oder Druckstäbe dann bei einem eventuellen Drauftreten durch Bauarbeiter nicht aus dem Schlitz herausrutschen können. Zu diesem Zweck kann es auch günstig sein, bogenförmig verlaufende Schlitze zu verwenden, die zu ihrem geschlossenen Ende hin zunehmend in die Horizontale abbiegen. Daneben besteht aber auch die Möglichkeit, die Ausnehmungen in Form von Bohrungen vorzusehen, die gegebenenfalls als sich verengende Langlöcher ausgebildet sein können, um eine zusätzliche Verrastung zu gestatten.

Die Leisten können direkt in den Isolierkörper integriert sein, etwa derart, daß der obere und/oder untere Bereich des Isolierkörpers durch eine entsprechende Leiste gebildet wird. Besonders zweckmäßig ist es aber, wenn die Leisten als Hohlprofile ausgebildet sind, die den oberen und/oder unteren Bereich des Isolierkörpers umfassen. Auf diese Weise lassen sich die angestrebten Ziele einer hohen Wärmeisolierung einerseits und einer möglichst starren Fixierung der Bewehrungsstäbe andererseits optimal verwirklichen.

Die Leiste selbst besteht zweckmäßig aus einem harten Kunststoff und ist mit dem aus Polysterol- oder einem ähnlichen geschäumten Kunststoff hergestellten Isolierkörper durch Kleben oder durch Umschäumen verbunden.

Weitere Merkmale und Vorteile der Erfindung ergeben sich aus der nachfolgenden Beschreibung eines Ausführungsbeispieles anhand der Zeichnung; dabei zeigt
- Figur 1: einen Isolierkörper mit Bewehrungsstäben im Querschnitt;
- Figur 2: eine Ausschnittvergrößerung in der Seitenansicht und Figur 3 eine Draufsicht auf den Ausschnitt von Figur 2 von oben.

Die Zeichnung zeigt einen im wesentlichen rechteckigen Isolierkörper 1, der bauseits in der üblichen Weise zwischen den zu betonierenden Betonplatten angeordnet wird und in seinem oberen Bereich eine Reihe von Zugstäben 2, in seinem unteren Bereich eine Reihe von Druckstäben 3 aufweist. Diese Bewehrungsstäbe sind in dem der Feuchtigkeit ausgesetzten Bereich, also innerhalb des Isolierkörpers 1 und im angrenzenden Übergangsbereich gegen Korrosion geschützt, entweder durch einen entsprechenden Überzug oder indem sie dort aus Edelstahl bestehen.

Wesentlich ist nun, daß der Isolierkörper 1, der aufgrund des geschäumten Kunststoffmaterials keine hohe Festigkeit hat, oben und unten je eine U-förmige Leiste 4 bzw. 5 trägt, die mit ihm fest verbunden ist und aus einem relativ harten Material besteht. An jeder Leiste sind horizontal durchgehende schlitzförmige Ausnehmungen 4a bzw. 5a angebracht, in denen die Zugstäbe 2 bzw. Druckstäbe 3 fixiert werden. Dazu verengen sich die Ausnehmungen 4a und 5a an ihrem Ende derart, daß die Bewehrungsstäbe dort verrastet werden können. Außerdem ergibt der ins Horizontale geneigte Verlauf der Ausnehmungen eine höhere Tragfähigkeit für die Bewehrungsstäbe.

Man erhält auf diese Weise eine zuverlässige Lagefixierung der Bewehrungsstäbe relativ zueinander sowie relativ zum Isolierkörper und die bisher notwendige Lagesicherung durch Anbringen von Querstäben oder durch lokales Verschweißen der Zug- oder Druckstäbe mit schräg durch den Isolierkörper verlaufenden Querkraftstäben erübrigt sich.

Im Ausführungsbeispiel sind die Leisten 4 und 5 von oben bzw. unten auf den Isolierkörper 1 aufgesteckt und verklebt. Sie können stattdessen ebenso in den Isolierkörper integriert werden, also teilweise oder ganz vom Isolierkörper umschlossen sein.

Ebenso können die Leisten auch andere Profilformen aufweisen, insbesondere als rechteckige Hohlkammern, die lediglich von den Bewehrungsstäben durchquert sind und oben und unten mit dem in seiner Höhe entsprechend verkürzten Isolierkörper verbunden werden. Der angestrebte Vorteil, daß im angrenzenden Betonbereich keine quer verlaufenden Bewehrungsstäbe den Einbau der Dämmelemente behindern und ihre Herstellung erleichtet wird, bleibt bei all diesen Varianten gewahrt.

## Patentansprüche

1. Bauelement zur Wärmedämmung zwischen einem Gebäude und einem vorkragenden Außenteil, wobei das Bauelement aus einem dazwischen zu verlegenden Isolierkörper (1) mit integrierten metallischen Bewehrungsstäben (2, 3), die sich quer zum Isolierkörper (1) durch diesen hindurch erstrecken und beidseits vorstehen, besteht,
dadurch gekennzeichnet,
daß der Isolierkörper (1) zumindest eine lediglich mit ihm und den Bewehrungsstäben (2,3) fest verbundene Leiste (4, 5) aufweist, die aus einem Härteren Material als der Isolierkörper (1) besteht und die an ihren den zu betonierenden Bauteilen zugewandten Seiten Ausnehmungen (4a, 5a) aufweist, und daß in diesen Ausnehmungen (4a, Sa) die Zug- und/oder die Druckstäbe fixiert sind.

2. Bauelement nach Anspruch 1,
dadurch gekennzeichnet,
daß sich die Leiste (4, 5) im wesentlichen in Längsrichtung des Isolierkörpers (1) erstreckt.

3. Bauelement nach Anspruch 1,
dadurch gekennzeichnet,
daß jeweils eine Leiste (4, 5) im oberen und im unteren Bereich des Isolierkörpers (1) zur getrennten Fixierung der Zug- und der Druckstäbe (2, 3) angeordnet ist.

4. Bauelement nach Anspruch 1,
dadurch gekennzeichnet,
daß der obere und/oder untere Bereich des Isolierkörpers (1) durch die Leiste gebildet ist.

5. Bauelement nach Anspruch 4,
dadurch gekennzeichnet,
daß die Leiste als Hohlkammer ausgebildet ist.

6. Bauelement nach Anspruch 1,
dadurch gekennzeichnet,
daß die Leiste (4, 5) als ein den oberen und/oder unteren Bereich des Isolierkörpers (1) umfassendes Hohlprofil ausgebildet ist.

7. Bauelement nach Anspruch 1,
dadurch gekennzeichnet,
daß die Ausnehmungen (4a, 5a) als Bohrungen oder als einseitig offene Schlitze ausgebildet sind, in denen die Zug- oder Druckstäbe (2, 3) verrastet sind.

8. Bauelement nach Anspruch 7,
dadurch gekennzeichnet,
daß die Schlitze an ihrem geschlossenen Ende zumindest in grober Näherung horizontal auslaufen.

9. Bauelement nach Anspruch 1,
dadurch gekennzeichnet,
daß die Leiste (4, 5) aus einem harten Material wie Kunststoff, Holz oder dergleichen besteht.

10. Bauelement nach Anspruch 1,
dadurch gekennzeichnet,
daß die Leiste (4, 5) mit dem Isolierkörper (1) verklebt ist.

## Claims

1. Structural component for thermal insulation between a building and an overhanging external part, wherein the structural component consists of an insulating body (1), which is to be placed in between, with integrated metallic reinforcement bars (2, 3) which extend transversely to the insulating body (1) through the latter and protrude on both sides, characterised in that the insulating body (1) comprises at least one strip (4, 5) which is firmly connected just to the latter and to the reinforcement bars (2, 3), consists of a harder material than the insulating body (1) and comprises recesses (4a, 5a) at its sides which face the structural parts to be concreted, and that the tension and/or the compression bars are fixed in these recesses (4a, 5a).

2. Structural component according to claim 1, characterised in that the strip (4, 5) extends essentially in the longitudinal direction of the insulating body (1).

3. Structural component according to claim 1, characterised in that a respective strip (4, 5) is disposed in the upper and in the lower region of the insulating body (1) for separately fixing the tension and the compression bars (2, 3).

4. Structural component according to claim 1, characterised in that the upper and/or lower region of the insulating body (1) is formed by the strip.

5. Structural component according to claim 4, characterised in that the strip is formed as a hollow chamber.

6. Structural component according to claim 1, characterised in that the strip (4, 5) is formed as a hollow section which encompasses the upper and/or lower region of the insulating body (1).

7. Structural component according to claim 1, characterised in that the recesses (4a, 5a) are formed as bores or as unilaterally open slots in which the tension or compression bars (2, 3) are locked.

8. Structural component according to claim 7, characterised in that the slots terminate at least approximately horizontally at their closed end.

9. Structural component according to claim 1, characterised in that the strip (4, 5) consists of a hard material such as plastic, wood or similar.

10. Structural component according to claim 1, characterised in that the strip (4, 5) is bonded to the insulating body (1).

## Revendications

1. Elément de construction pour créer une isolation thermique entre un bâtiment et une partie extérieure saillante, élément qui est formé d'un corps isolant (1) à placer entre le bâtiment et la partie extérieure saillante et dans lequel sont intégrées des barres métalliques d'armature (2, 3) qui s'étendent transversalement au corps isolant (1) à travers celui-ci et dépassent des deux côtés,
caractérisé en ce que le corps isolant (1) présente au moins une tringle (4, 5) qui est uniquement reliée fermement au corps isolant et aux barres d'armature (2, 3) et est faite d'un matériau plus dur que le corps isolant (1), tringle qui présente des évidements (4a, 5a) sur ses côtés dirigés vers les parties d'ouvrage à bétonner, et que les barres d'armature, travaillant à l'extension et/ou à la compression, sont fixées dans ces évidements (4a, 5a).

2. Elément de construction selon la revendication 1, caractérisé en ce que la tringle (4, 5) s'étend essentiellement dans le sens de la longueur du corps isolant (1).

3. Elément de construction selon la revendication 1, caractérisé en ce qu'une tringle (4) est disposée chaque fois dans la portion supérieure et une tringle (5) dans la portion inférieure du corps isolant (1) en vue de la fixation séparée des barres tendues (2) et des barres comprimées (3).

4. Elément de construction selon la revendication 1, caractérisé en ce que la portion supérieure et/ou la portion inférieure du corps isolant (1) est formée par une tringle.

5. Elément de construction selon la revendication 4, caractérisé en ce que la tringle est réalisée sous la forme d'un profilé en caisson.

6. Elément de construction selon la revendication 1, caractérisé en ce que la tringle (4, 5) est réalisée sous la forme d'un profilé creux entourant la portion supérieure et/ou la portion inférieure du corps isolant (1).

7. Elément de construction selon la revendication 1, caractérisé en ce que les évidements (4a, 5a) sont réalisés comme des perçages ou comme des fentes ouvertes d'un côté, dans lesquels sont bloquées les barres tendues ou comprimées (2, 3).

8. Elément de construction selon la revendication 7, caractérisé en ce que les fentes se terminent, à leur extrémité fermée, par un tronçon au moins à peu près horizontal.

9. Elément de construction selon la revendication 1, caractérisé en ce que la tringle (4, 5) est faite d'un matériau dur tel qu'une matière plastique, du bois ou analogue.

10. Elément de construction selon la revendication 1, caractérisé en ce que la tringle (4, 5) est reliée au corps isolant (1) par collage.
